# EUROPÄISCHE PATENTSCHRIFT

(11) **EP 0 721 415 B1**
(45) Veröffentlichungstag und Bekanntmachung des Hinweises auf die Patenterteilung: **03.12.1997**
(21) Anmeldenummer: 94928378.2
(22) Anmeldetag: 19.09.1994
(51) Int. Cl.: B65B 19/34

(54) **VORRICHTUNG ZUM VERPACKEN VON WÜRSTEN**
DEVICE FOR PACKING SAUSAGES
DISPOSITIF PERMETTANT DE CONDITIONNER DES SAUCISSES

(30) Priorität: 04.10.1993 DE 4333784; 07.10.1993 DE 4334238
(43) Veröffentlichungstag der Anmeldung: 17.07.1996
(73) Patentinhaber: STIMPFL & GIESELER GmbH, 88267 Vogt (DE)
(72) Erfinder: Stimpfl, Christof, 88267 Vogt (DE)
(74) Vertreter: Weiss, Peter, Dr. rer. nat.
(86) Internationale Anmeldenummer: EP9403134
(87) Internationale Veröffentlichungsnummer: WO9509768

(56) Entgegenhaltungen:
- DE-A- 2 516 583
- FR-A- 2 277 750

## Beschreibung

Die vorliegende Erfindung betrifft eine Vorrichtung zum Verpacken von Würsten, welche über eine Zuführeinrichtung in eine Verpackungsstation gelangen.

Aus der DE-OS 42 18 783 ist bspw. eine Vorrichtung zum Trennen von Würsten von einem Wurstband bekannt. Nach dem Trennen gelangen diese Würste ungeordnet in eine Verpackungsstation und müssen dort aufwendig von Hand in entsprechende Verpackungsmittel eingelegt und verpackt werden.

Eine Verbesserung dieser Einrichtung bietet die P 43 18 301, bei welcher nach dem Trennen die Würste der Grösse nach sortiert und in entsprechende Behälter abgefüllt werden.

Aus der FR-A-2 277 750 ist eine Einrichtung bekannt, bei der Ampullen verpackt werden, die alle eine völlig identische Form aufweisen. Sie werden in einem Trichter oberhalb des Zellenrades gesammelt. Das Zellenrad vereinzelt dann die Ampullen, wobei es die Ampullen einzeln aus dem Trichter entnimmt. Das Verpackungsmittel wird unter dem Zellenrad in einer Richtung bewegt.

Die vorliegende Erfindung betrifft eine weitere Verbesserung der letztgenannten Erfindung. Insbesondere sollen Würste vereinzelt und automatisch in ein Verpackungsmittel überführt werden.

Zur Lösung dieser Aufgabe führt, dass in der Verpackungsstation oberhalb von einem Verpackungsmittel zumindest ein Zellenrad angeordnet und der Zuführeinrichtung zugeordnet ist, wobei das Zellenrad über das Verpackungsmittel bewegbar ist und an das Zellenrad ein Förderband zur Zufuhr der Würste anschliesst, dessen Länge je nach Bewegung des Zellenrades veränderbar ist.

In einem ersten Ausführungsbeispiel ist nur ein Zellenrad vorgesehen. Dieses Zellenrad bewirkt eine Vereinzelung der einzelnen Gegenstände, wobei sich die vorliegende Erfindung insbesondere auf Würste bezieht. Auf diese Weise können Würste sowohl in Kunstdarm als auch in Naturdarm verpackt werden. Die Vorrichtung ist aber auch auf Salami oder bspw. auch auf sogenannte "Bierkugeln" anwendbar. Es muss nur jeweils das Zellenrad und das Verpackungsmittel entsprechend ausgestaltet sein.

Der Einfachheit halber befindet sich das Zellenrad zwischen zwei Seitenwangen, wobei eine entsprechende Drehachse für das Zellenrad in den Seitenwangen drehbar gelagert ist. Dieser Achse kann dann auch gleich ein entsprechender Antrieb zugeordnet sein.

Damit ein kontinuierliches Befüllen der Verpackungsmittel erfolgt, wird das Zellenrad über das Verpackungsmittel bewegt, wobei sich die Seitenwangen bevorzugt gleitbar an Linearführungen. Sie bilden zusammen mit dem Zellenrad quasi einen Schlitten, der an den Linearführungen hin- und herbewegbar ist.

Letztgenannte Bewegung wird von einem weiteren Antrieb durchgeführt, der bspw. mit einem Kugelgewindetrieb verbunden ist. Dieser Kugelgewindetrieb durchsetzt eine entsprechende Gewindebohrung in einem Mitnehmerblock, der wiederum mit einer Seitenwange verbunden ist.

Wie oben erwähnt, sollen mit der vorliegenden Vorrichtung alle möglichen Arten und Formen von Würsten verpackt werden. In diesem Fall ist es ratsam, wenn das Zellenrad leicht auswechselbar mit den Seitenwangen verbunden ist, da unterschiedliche Würste auch unterschiedliche Mulden erfordern. Entsprechend sollte auch das Verpackungsmittel ausgestaltet sein. Handelt es sich bei dem Verpackungsmittel bspw. um eine tiefgezogene Folie, so kann in der Verpackungsstation bereits die entsprechende Form für diese Folie integriert sein. Sie bildet dann auch die Mulde zur Aufnahme der Würste aus und ist unterhalb des Zellenrades angeordnet. Die Form besitzt dann eine Abwicklung, welche der Abwicklung des Zellenrades entspricht. D.h., dass die Scheitelbreite zwischen zwei Mulden des Zellenrades in etwa der Breite eines Steges zwischen zwei Mulden der Form entspricht.

Da die gesamte Vorrichtung kontinuierlich arbeiten sollte, ist es ratsam, dass neben dem einen Verpackungsmittel noch zumindest ein zweites Verpackungsmittel vorgesehen ist, welches nach dem Befüllen des ersten Verpackungsmittels unter das Zellenrad transferiert wird.

Dabei kann das Verpackungsmittel selbst bzw. die entsprechende Form unter das Zellenrad geschoben, oder aber das Zellenrad über entsprechende Führungsschienen über das zweite Verpackungsmittel verbracht werden.

Die Fördereinrichtung ist so ausgestaltet, dass sie dem Zellenrad folgen kann.

Hierzu bietet sich ein Förderband an, dessen Länge je nach Bewegung des Zellenrades veränderbar ist. Hierzu ist eine vordere Umlenkrolle für das Förderband mit einer Achse zwischen den beiden Seitenwangen drehbar gelagert. Ferner umschlingt das Förderband eine hintere Umlenkrolle, dessen Achse wiederum mit einem Antrieb verbunden ist. Zwischen beiden Umlenkrollen bildet das Förderband jedoch eine Schlaufe aus, die mit einem Gewicht belastet ist. Diese Schlaufe bildet eine Reserve für das Förderband, soweit das Förderband dem Zellenrad folgt.

Der Einfachheit halber ist das Gewicht in einem Gestell geführt, wobei das Gestell nahe der Verpackungsstation angeordnet ist.

Erfindungsgemäss ist vorgesehen, dass die entsprechenden Antriebe für das Zellenrad und das Förderband aus Servomotoren bestehen.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine Seitenansicht einer erfindungsgemässen Vorrichtung zum Verpacken von Gegenständen;
Figur 2 eine Draufsicht auf die Vorrichtung gemäss Figur 1;

Eine erfindungsgemässe Vorrichtung R zum Verpacken von Gegenständen, insbesondere von Würsten 1, weist gemäss Figur 1 eine Zuführeinrichtung 2 sowie eine Verpackungsstation 3 auf. Die Zuführeinrichtung 2 besitzt ein flexibles Förderband 4, welches eine vordere Umlenkrolle 5 und eine hintere Umlenkrolle 6 umschlingt, wobei die hintere Umlenkrolle 6 über einen Antriebsriemen 7 mit einem Antriebsrad 8 eines Motors 9 gekoppelt ist.

Zwischen der vorderen Umlenkrolle 5 und der hinteren Umlenkrolle 6 bildet das Förderband 4 eine Schlaufe 10, die innerhalb eines Gestelles 11 ein in der Vertikalen verschiebbares Gewicht 12 umschlingt. Dieses Gewicht 12 ist an zwei Vertikalstangen 13 und 14 geführt. Diese Vertikalstangen 13 und 14 sind im oberen Bereich an einer Halterung 15 gelagert, der eine Abstandsrolle 16 zugeordnet ist, welche der besseren Führung der Schlaufe 10 dient. Nach der Abstandsrolle 16 ist das Förderband 4 um zwei weitere Umlenkrollen 17 und 18 gelegt.

Eine Achse 19 (siehe Fig. 2) der vorderen Umlenkrolle 5 ist drehbar in zwei Seitenwangen 20 und 21 gelagert. Diese Seitenwangen 20 und 21 nehmen zwischen sich auch ein Zellenrad 22 auf, welches um eine Achse 23 dreht. In den Umfang des Zellenrades 22 sind Mulden 24 zur Aufnahme der Würste 1 eingeformt.

Den Seitenwangen 20 und 21 sind jeweils zwei Lagerhülsen 25 und 26 bzw. 25a und 26a angeformt, deren jeweilige Bohrungen von Linearführungen 27 und 28 durchsetzt sind. Hierdurch kann das Zellenrad 22 zusammen mit den Seitenwangen 20 und 21 in Richtung des Doppelpfeiles x schlittenförmig bewegt werden. Diese Bewegung erfolgt durch einen translatorischen Antrieb 29, der bspw. ein Servomotor sein kann. Dieser Antrieb 29 ist mit einem Kugelgewindetrieb 30 verbunden, der eine entsprechende Gewindebohrung 31 in einem an die Seitenwange 20 angesetzten Mitnehmerblock 32 durchgreift.

Dem Antrieb des Zellenrades 22 dient ein rotatorischer Antrieb 33, der an der Seitenwange 21 festliegt. Bei Bewegung des Zellenrades 22 in Richtung x wird dieser Antrieb 33 mitgenommen. Auch der Antrieb 33 ist bevorzugt als Servomotor ausgebildet.

Das Zellenrad 22 ist im übrigen leicht auswechselbar ausgestaltet, damit unterschiedlichen Würsten durch unterschiedliche Mulden 24 Rechnung getragen werden kann. Ferner sind beidseits des Zellenrades 22 Scheren vorgesehen, mittels denen bspw. noch vorhandene Wurstbändel abgeschnitten werden können.

In Figur 1 ist ferner gezeigt, dass der besseren Führung der Würste 1 zu dem Zellenrad 2 hin ein Leitblech 34 dient.

Unterhalb des Zellenrades 22 ist in der Verpackungsstation 3 eine Form 35 angeordnet, welche dem Tiefziehen einer nur angedeuteten Folie 36 dient. Die Form 35 bzw. Folie 36 bildet Mulde 37 zur Aufnahme der Würste 1 aus. Dabei entspricht eine Breite b eines Steges 38 einer Scheitelbreite von Stegen 39 zwischen zwei Mulden 24 des Zellenrades 22. Auf diese Weise wird gewährleistet, dass die Würste 1 aus den Mulden 24 korrekt in die Mulden 37 gelangen.

Die gesamte Anordnung aus Kugelgewindetrieb 30, Antrieb 29, Zellenrad 22 und Antrieb 33 sowie den Linearführungen 27 und 28 und die Zuführeinrichtung 2 sind bevorzugt an Führungsschienen 40 und 41 angeordnet, an denen entlang sie in Richtung des Doppelpfeiles y bewegt werden können. Hierdurch ist es möglich, eine zweite Form 35a mit einer entsprechenden Folie 36a beim Rücklauf des Zellenrades 22 zu füllen, während die gefüllte Folie 36 aus der Form 35 entnommen und mit einer entsprechenden Deckfolie versehen wird.

Die Funktionsweise der vorliegenden Erfindung ist folgende:

Sobald Würste 1 auf dem Transportband 4 zum Zellenrad 22 gelangen, beginnt dieses Zellenrad 22 zu drehen. Entsprechende Sensoren und Steuerungen übernehmen die Anregung des Antriebs 29 dann, wenn die erste Mulde 24 über der ersten Mulde 37 der Form 35 angekommen ist. Danach erfolgt ein Abrollen des Zellenrades 22 so, dass die Würste 1 geordnet in die Formen 35 gelangen.

Bei der Bewegung des Zellenrades 22 in Richtung x folgt ihm das Förderband 4, wobei sich die Schlaufe 10 teilweise auflöst bzw. unter dem Gewicht 12 wieder vergrössert.

Sobald eine Folie 36 gefüllt ist, erfolgt ein Verschieben der gesamten Anordnung über die Form 35a oder aber die Form 35a wird unter das Zellenrad 22 verschoben. Zum Befüllen der Form 35a läuft dann das Zellenrad 22 wieder zurück in die Ausgangslage. Die gesamte Anordnung arbeitet reibungslos und ausserordentlich schnell.

## Patentansprüche

1. Vorrichtung zum Verpacken von Würsten (1), welche über eine Zuführeinrichtung (2) in eine Verpackungsstation (3) gelangen,
dadurch gekennzeichnet,
dass in der Verpackungsstation (3) oberhalb von einem Verpackungsmittel (36) zumindest ein Zellenrad (22) angeordnet und der Zuführeinrichtung (2) zugeordnet ist, wobei das Zellenrad (22) über das Verpackungsmittel (36) bewegbar ist und an das Zellenrad (22) ein Förderband (4) zur Zufuhr der Würste (1) anschliesst, dessen Länge je nach Bewegung des Zellenrades (22) veränderbar ist.

2. Vorrichtung nach Anspruch 1, dadurch gekennzeichnet, dass in der Verpackungsstation (3) neben dem Verpackungsmittel (36) zumindest ein zweites Verpackungsmittel (36a) vorgesehen und unter das bzw. die Zellenrad/räder (22,) bewegbar ist.

3. Vorrichtung nach Anspruch 1 oder 2, dadurch gekennzeichnet, dass das Zellenrad (22) zwischen zwei Seitenwangen (20, 21) drehbar gelagert und seine Achse (23) mit einem Antrieb (33) verbunden ist.

4. Vorrichtung nach Anspruch 3, dadurch gekennzeichnet, dass die Seitenwangen (20,21) gleitbar in Richtung (x) an Linearführungen (27,28) angeordnet sind.

5. Vorrichtung nach Anspruch 4, dadurch gekennzeichnet, dass der Antrieb des Zellenrades (22) zusammen mit den Seitenwangen (20, 21) über einen translatorischen Antrieb (29) erfolgt.

6. Vorrichtung nach Anspruch 5, dadurch gekennzeichnet, dass mit dem Antrieb (29) ein Kugelgewindetrieb (30) verbunden ist, welcher eine entsprechende Gewindebohrung ((31) in einem Mitnehmerblock (32) an einer Seitenwange (20) durchsetzt.

7. Vorrichtung nach wenigstens einem der Ansprüche 1 bis 6, dadurch gekennzeichnet, dass eine vordere Umlenkrolle (5) für das Förderband (4) mit einer Achse (19) zwischen den beiden Seitenwangen (20, 21) sitzt.

8. Vorrichtung nach Anspruch 7, dadurch gekennzeichnet, dass das Förderband (4) eine hintere Umlenkrolle (6) umschlingt, dessen Achse mit einem Antrieb (9) verbunden ist.

9. Vorrichtung nach Anspruch 8, dadurch gekennzeichnet, dass das Förderband (4) zwischen den beiden Umlenkrollen (5, 6) eine Schlaufe (10) ausbildet, die von einem Gewicht (12) belastet ist.

10. Vorrichtung nach Anspruch 9, dadurch gekennzeichnet, dass das Gewicht (12) in einem Gestell (11) geführt ist.

11. Vorrichtung nach wenigstens einem der Ansprüche 3 bis 10, dadurch gekennzeichnet, dass der/die Antrieb/e (9, 29, 33) Servomotoren sind.

12. Vorrichtung nach wenistens einem der Ansprüche 1 bis 11, dadurch gekennzeichnet, dass das oder die Zellenrad/räder (22,) auswechselbar ist/sind und Mulden (24,) zur Aufnahme der Würste (1) aufweist/en.

## Claims

1. Apparatus for the packing of sausages (1) which arrive at a packaging station (3) via a feed device (2), characterised in that at least one bucket wheel (22) is disposed in the packaging station (3) above a packaging means (36) and is associated with the feed device (2), the bucket wheel (22) being movable over the packaging means (36), and a conveyor belt (4) for supplying the sausages (1) communicating with the bucket wheel (22), the length of said conveyor belt being adjustable depending on the movement of the bucket wheel (22).

2. Apparatus according to claim 1, characterised in that, in addition to the packaging means (36), at least a second packaging means (36a) is provided in the packaging station (3) and can be moved to below the bucket wheel(s) (22).

3. Apparatus according to claim 1 or 2, characterised in that the bucket wheel (22) is rotatably mounted between two side plates (20, 21), and its axle (23) is connected to a drive (33).

4. Apparatus according to claim 3, characterised in that the side plates (20, 21) are disposed on linear guides (27, 28) so as to be slidable in the direction (x).

5. Apparatus according to claim 4, characterised in that the driving of the bucket wheel (22), together with the side plates (20, 21), is effected via a translatory drive (29).

6. Apparatus according to claim 5, characterised in that a ball screw drive (30) is connected to the drive (29), said ball screw drive passing through an appropriate threaded bore (31) in a driving block (32) on a side plate (20).

7. Apparatus according to at least one of claims 1 to 6, characterised in that a forward guide roller (5) for the conveyor belt (4) sits with an axle (19) between the two side plates (20, 21).

8. Apparatus according to claim 7, characterised in that the conveyor belt (4) wraps around a rear guide roller (6), the axle of which is connected to a drive (9).

9. Apparatus according to claim 8, characterised in that the conveyor belt (4) forms a loop (10) between the two guide rollers (5, 6), said loop being tensioned by a weight (12).

10. Apparatus according to claim 9, characterised in that the weight (12) is guided in a frame (11).

11. Apparatus according to at least one of claims 3 to 10, characterised in that the drives (9, 29, 33) are servomotors.

12. Apparatus according to at least one of claims 1 to 11, characterised in that the bucket wheel or wheels (22) is or are interchangeable and has or have troughs (24) for receiving the sausages (1).

## Revendications

1. Dispositif permettant de conditionner des saucisses (1) amenées à un poste d'amenée (2) dans un dispositif de conditionnement,
caractérisé en ce que
dans le poste de conditionnement (3) et au-dessus d'un moyen de conditionnement (36), est montée au moins une roue à cellules (22) qui est associée au dispositif d'amenée (2), la roue (22) pouvant se déplacer au-dessus du moyen de conditionnement (36) tandis qu'à la roue (22) est raccordée une bande transporteuse (4) qui amène les saucisses et dont la longueur varie en fonction du déplacement de la roue à cellules (22).

2. Dispositif selon la revendication 1,
caractérisé en ce que
dans le poste de conditionnement (3), est prévu, en plus du premier moyen de conditionnement (3), un second moyen de conditionnement (36a) qui peut se déplacer sous la (ou les) roue(s) à cellules (22).

3. Dispositif selon la revendication 1 ou 2,
caractérisé en ce que
la roue à cellules (22) peut tourner entre deux joues latérales (20, 21), son axe (23) étant relié à un entraînement (33).

4. Dispositif selon la revendication 3,
caractérisé en ce que
les joues latérales (20, 21) peuvent coulisser le long de guides linéaires (27, 28) selon la direction (X).

5. Dispositif selon la revendication 4,
caractérisé en ce que
l'entraînement de l'ensemble de la roue à cellules (22) et de ses joues latérales (20, 21) est assuré par un entraînement de translation (29).

6. Dispositif selon la revendication 5,
caractérisé en ce que
l'entraînement (29) est relié à une vis à billes (30) traversant un alésage fileté (31) d'un bloc entraîneur (32) monté sur la joue latérale (20).

7. Dispositif selon au moins une des revendications 1 à 6,
caractérisé en ce que
la bande transporteuse (4) passe sur un galet avant de renvoi (5) monté sur un axe (19) entre les deux joues latérales (20, 21).

8. Dispositif selon la revendication 7,
caractérisé en ce que
la bande transporteuse (4) passe sur un galet arrière de renvoi (6) dont l'axe est relié à un entraînement (9).

9. Dispositif selon la revendication 8,
caractérisé en ce que
la bande transporteuse (4) entre les deux galets de renvoi (5, 6), forme une boucle (10) chargée par un poids (12).

10. Dispositif selon la revendication 9,
caractérisé en ce que
le poids (12) est guidé dans un châssis (11).

11. Dispositif selon au moins une des revendications 3 à 10,
caractérisé en ce que
le ou les entraînements (9, 29, 33) sont des servomoteurs.

12. Dispositif selon au moins une des revendications 1 à 11,
caractérisé en ce que
la(les) roue(s) à cellules (22) est(sont) échangeable(s), et présente(nt) des auges (24) de réception de saucisses (1).
